# EUROPÄISCHE PATENTSCHRIFT

(11) **EP 1 184 636 B1**
(45) Veröffentlichungstag und Bekanntmachung des Hinweises auf die Patenterteilung: **28.02.2007**
(21) Anmeldenummer: 01121174.5
(22) Anmeldetag: 04.09.2001
(51) Int. Cl.: F25D 21/14

(54) **Kältegerät**
Refrigeration apparatus
Appareil frigorifique

(30) Priorität: 04.09.2000 ES 200002217
(43) Veröffentlichungstag der Anmeldung: 06.03.2002
(73) Patentinhaber: BSH Bosch und Siemens Hausgeräte GmbH, 81739 München (DE)
(72) Erfinder: Barbarin Goni, Inaki, Verstorben (ES)
(74) Vertreter: Thoma, Lorenz

(56) Entgegenhaltungen:
- EP-A- 0 611 929
- EP-A- 1 010 958
- DE-U- 8 409 125
- US-A- 5 953 931

## Beschreibung

Die vorliegende Erfindung betrifft ein Kältegerät gemäß dem Oberbegriff des Anspruchs 1. Ein solches Kältegerät ist aus EP 1010958 bekannt.

Das neue System verhindert während des Abtauens jeglichen Wasserabfluss nach außen.

### STAND DER TECHNIK

Wenn das Gefriergerät (einmal oder mehrere Male pro Jahr) abgetaut wird, fällt das Abtauwasser normalerweise auf den Boden des Gefrierraums, wodurch die Notwendigkeit entsteht, das Wasser abzuleiten, wobei zu diesem Zweck im Allgemeinen ein Außenbehälter oder eine Schale und ein Verbindungselement verwendet werden, welches, den Boden des Gefrierraums mit dem Behälter verbindet.

Diese Art von Geräten haben den Nachteil, dass immer Wasser aus diesen Geräten heraus fällt oder fließt.

Außerdem wird in dieser Art von Geräten mindestens ein Schalenbehälter für Gefriergut verwendet.

Ein weiterer Nachteil der herkömmlichen Abflusssysteme besteht darin, dass diese eine größere Anzahl an Teilen verwenden, die komplexer sind.

### BESCHREIBUNG DER ERFINDUNG

Um die in den vorhergehenden Absätzen angeführten Aufgaben erfüllen und die dort genannten Nachteile vermeiden zu können, ist das Kältegerät dadurch gekennzeichnet, dass es ein neues Abflusssystem zur Aufnahme von Abtauwasser einschließt.

Beim neuen Abflusssystem zur Aufnahme des Wassers wird ein Behälter oder eine Schale mit Gefriergut verwendet, die eine Bauform aufweisen, die sich für das Eingreifen in eine Aufnahme eignet, welche in der Abflussrinne mit Überhängen vorgesehen ist, die in der Gefrierraumrückwand vorgesehen sind.

Das Kältegerät ist auch dadurch gekennzeichnet, dass unterhalb der untersten Verdampferebene in die Gefrierraumrückwand eine Tauwasserauffangrinne mitangeformt ist und dass einer der Gefriergutbehälter zumindest annähernd in Art einer flachen Schale ausgebildet und unterhalb der untersten Verdampferebene anordenbar ist, wobei Mittel zur Überleitung des Tauwassers aus der Tauwasserauffangrinne in den Gefriergutbehälter vorgesehen sind.

Des weiteren ist das Kältegerät dadurch gekennzeichnet, dass die Mittel zur Überleitung des Tauwassers als an einer der Wände der Schale vorgesehener lippenartiger Wandungsfortsatz ausgebildet sind, welcher sich zumindest annähernd an die Rückwand des Gefrierraums anlegt.

Ein weiteres Kennzeichen besteht darin, dass der Wandungsfortsatz der Schale in eine im Bereich unter dem Ablauf der Taufwasserauffangrinne angeordnete Vertiefung in der Gefrierraumrückwand ragt und die Vertiefung einen Überhang bezüglich des Wandungsfortsatzes bildet.

Des weiteren ist das Kältegerät dadurch gekennzeichnet, dass die Vertiefung zumindest annähernd über die Breite der Tauwasserauffangrinne angeordnet ist.

Ein weiteres Kennzeichen besteht darin, dass die Schale am Boden des Gefrierraums aufstellbar ist und dass zwischen der Aufstellebene der Schale und dem Ablauf der Tauwasserauffangrinne die Vertiefung in die Gefrierraumrückwand miteingeformt ist.

Des weiteren ist das Kältegerät dadurch gekennzeichnet, dass die Aufstellebene für die Schale als in den Boden des Gefrierraums eingeformte Mulde ausgebildet ist.

Schließlich ist das Kältegerät dadurch gekennzeichnet, dass die Mulde die Schale zumindest annähernd aufnimmt.

Das neue System zur Aufnahme des Abtauwassers des Kältegerätes weist im Vergleich zu anderen, herkömmlichen Kältegeräten folgende Vorteile auf:
- Es benötigt keine speziellen Teile für die Aufnahme des Wassers.
- Der Betrieb und die Handhabung sind sehr einfach.
- Verringerung der Anzahl der Teile pro Gerät.
- Verringerung der Materialkosten und der Arbeitskosten.

Im Folgenden werden zum leichteren Verständnis der vorliegenden Beschreibung Figuren angeführt, die integraler Bestandteil der Beschreibung sind und die Aufgabe der Erfindung darstellen.

### KURZE BESCHREIBUNG DER ZEICHNUNGEN

Figur 1 ist eine schematische Darstellung eines Kältegerätes, das die Aufgabe der Erfindung darstellt. Dieses Kältegerät schließt einen Gefrierraum mit mehreren horizontalen Verdampfern und einen Behälter oder eine Schale ein, die auf einem dieser Verdampfer angeordnet sind.

Figur 2 ist eine Vorderansicht, wo die Details der Rückwand des Gefrierraums dargestellt werden, der Teil des Kältegerätebausatzes ist.

Figur 3 ist eine Aufrissansicht der Darstellung der vorhergehenden Figur.

Figur 4 ist eine perspektivische Vorderansicht des Gefrierraums.

### BESCHREIBUNG DES BEVORZUGTEN AUSFÜHRUNGSBEISPIELS

Im Folgenden wird unter Bezugnahme auf die in den Figuren verwendete Nummerierung ein Ausführungsbeispiel der Erfindung beschrieben.

Das Kältegerät umfasst zumindest einen Gefrierschrank oder dergleichen, mit einem von einer Tür 2 abschließbaren Gefrierraum 1, der zur Aufnahme von Gefriergutbehältem dient und der von in Abständen übereinander angeordneten Verdampfern 3 gekühlt ist, die von Zeit zu Zeit einem Abtauvorgang unterzogen werden.

Einer der Behälter ist wie eine Schale 4 ausgebildet, welche einen hinteren Fortsatz 5 einschließt, welcher die Funktion der Wasseraufnahme erfüllt.

Andrerseits besteht in dem hinteren Teil oder der Rückwand 6 des Gefrierraums 1 eine Auffangrinne 7 mit zwei engen geneigten Ebenen, die zum Zentrum hin zusammenlaufen und das Wasser aus der gesamten Rückwand 6 des Gefrierraums 1 aufnehmen.

Unterhalb der Auffangrinne 7 besteht eine konkave Aufnahme 8, wo der hintere Fortsatz 5 der Schale 4 zum Aufnehmen des Wassers untergebracht ist, das nach unten von der Auffangrinne 7 fließt, welche das Wasser aufnimmt, das wiederum durch die Rückwand 6 über die Auffangrinne 7 fließt.

Außerdem nimmt die Schale 4 das Wasser auf, das von weiter oben hinunter fällt und mit der ebenen Fläche der Schale 4 zusammenfällt.

Schließlich kann sich das Restwasser, das nicht durch das Abflusssystem der vorliegenden Erfindung aufgenommen wird, in einer Mulde 9 mit geringer Höhe sammeln, die im unteren Teil des Gefrierraums 1 ausgebildet ist.

## Patentansprüche

1. Kältegerät, wie Kühl- und Gefrierkombination, Gefrierschrank oder dgl., mit einem von einer Tür (2) abschließbaren Gefrierraum (1), der zur Aufnahme von Gefriergutbehältern dient und der von in Abständen übereinander angeordneten Verdampferebenen (3) gekühlt ist, die von Zeit zu Zeit einem Abtauvorgang unterzogen sind, **dadurch gekennzeichnet, dass** unterhalb der unterstenVerdampfereben (3) an die Rückwand (6) des Gefrierraumes (1) eine Tauwasserauffangrinne (7) mitangeformt ist und dass einer der Gefriergutbehälter zumindest annähernd in Art einer flachen Schale (4) ausgebildet und unterhalb der untersten Verdampferebene (3) anordnenbar ist, wobei Mittel zur Überleitung des Tauwassers aus der Tauwasserauffangrinne (7) in den Gefriergutbehätter (4) vorgesehen sind.

2. Kältegerät nach Anspruch 1, **dadurch gekennzeichnet, dass** die Mittel zur Überleitung des Tauwassers als an einer der Schalenwandungen der Schale (4) vorgesehenen lippenartigen Wandungsfortsatz (5) ausgebildet ist, welcher sich zumindest annähernd an die Rückwand (6) des Gefrierraums (1) anlegt.

3. Kältegerät nach Anspruch 2, **dadurch gekennzeichnet, dass** der Wandungsfort satz (5) der Schale (4) in eine im Bereich unter dem Ablauf der Tauwasserauffangrinne (7) angeordnete Vertiefung (8) in der Gefrierraumrückwand (6) ragt und die Vertiefung (8) einen Überhang bezüglich des Wandungsfortsatzes (5) bildet.

4. Kältegerät nach Anspruch 3, **dadurch gekennzeichnet, dass** die Vertiefung (8) wenigstens annähernd über die Breite der Tauwasserauffangrinne (7) angeordnet ist.

5. Kältegerät nach einem der Ansprüche 1-4, **dadurch gekennzeichnet, dass** die Schale (4) am Boden des Gefrierraumes (1) aufstellbar ist und dass zwischen der Aufstellebene der Schale (4) und dem Ablauf der Tauwaserauffangrinne (7) die Vertiefung (8) in die Gefrierraumrückwand (6) miteingeformt ist.

6. Kältegerät nach Anspruch 5, **dadurch gekennzeichnet, dass** die Aufstellebene für die Schale (4) als in den Boden des Gefrierraums (1) eingeformte Mulde (9) ausgebildet ist.

7. Kältegerät nach Anspruch 6, **dadurch gekennzeichnet, dass** die Mulde (9) die Schale (4) wenigstens annähernd aufnimmt.

## Claims

1. Refrigerating appliance, such as cooling and freezing combination, freezer or the like, with a freezing compartment (1), which is closable by a door (2) and serves for reception of containers for stock to be frozen and which is cooled by evaporator planes (3) arranged at spacings one above the other and subjected to a thawing process from time to time, **characterised in that** a condensation water collecting channel (7) is integrally formed at the rear wall (6) of the freezing compartment (1) below the lowermost evaporator plane (3) and that one of the containers for stock to be frozen is constructed at least approximately in the form of a flat basin (4) and can be arranged below the lowermost evaporator plane (3), wherein means for conducting the condensation water from the condensation water collecting channel (7) to the container (4) for stock to be frozen are provided.

2. Refrigerating appliance according to claim 1, **characterised in that** the means for conducting the condensation water is constructed as a lip-shaped wall protrusion (5) which is provided at one of the basin walls of the basin (4) and which bears at least approximately against the rear wall (6) of the freezing compartment (1).

3. Refrigerating appliance according to claim 2, **characterised in that** the wall protrusion (5) of the basin (4) projects into a depression (8), which is arranged in the region below the outlet of the condensation water collecting channel (7), in the freezing compartment rear wall (6) and the depression (8) forms an overhang with respect to the wall protrusion (5).

4. Refrigerating appliance according to claim 3, **characterised in that** the depression (8) is arranged at least approximately over the width of the condensation water collecting channel (7).

5. Refrigerating appliance according to one of claims 1 to 4, **characterised in that** the basin (4) can be placed on the base of the freezing compartment (1) and that the depression (8) is integrally formed in the freezing compartment rear wall (6) between the support plane of the basin (4) and the outlet of the condensation water collecting channel (7).

6. Refrigerating appliance according to claim 5, **characterised in that** the support plane for the basin (4) is constructed as a trough (9) integrally formed in the base of the freezing compartment (1).

7. Refrigerating appliance according to claim 6, **characterised in that** the trough (9) at least approximately receives the basin (4).

## Revendications

1. Appareil frigorifique tel qu'un combiné réfrigérateur et congélateur, congélateur ou similaire, avec un espace de congélation (1) pouvant être fermé par une porte (2), qui sert à loger des bacs de produit congelé et qui est refroidi par des niveaux d'évaporateur (3) disposés à intervalles les uns au-dessus des autres, qui sont soumis de temps en temps à un processus de dégivrage, **caractérisé en ce que** au-dessous du plan d'évaporateur le plus bas (3), une rigole collectrice d'eau de condensation (7) est formée sur la paroi arrière (6) de l'espace de congélation (1) et **en ce que** l'un des bacs de produit congelé est conçu au moins approximativement à la manière d'une coupe plate (4) et peut être disposé au-dessous du niveau d'évaporateur le plus bas (3), des moyens destinés à transférer l'eau de condensation de la rigole collectrice d'eau (7) dans le bac de produit congelé (4) étant prévus.

2. Appareil frigorifique selon la revendication 1, **caractérisé en ce que** les moyens destinés à transférer l'eau de condensation sont conçus comme un prolongement de paroi (5) de type lèvre prévu sur une des parois de coupe de la coupe (4), lequel se pose au moins approximativement sur la paroi arrière (6) de l'espace de congélation (1).

3. Appareil frigorifique selon la revendication 2, **caractérisé en ce que** le prolongement de paroi (5) de la coupe (4) dépasse dans une cavité (8), disposée dans la zone située sous l'écoulement de la rigole collectrice d'eau de condensation (7), dans la paroi arrière de l'espace de congélation (6) et la cavité (8) forme un déport par rapport au prolongement de paroi (5).

4. Appareil frigorifique selon la revendication 3, **caractérisé en ce que** la cavité (8) est disposée au moins approximativement sur la largeur de la rigole collectrice d'eau de condensation (7).

5. Appareil frigorifique selon l'une des revendications 1 à 4, **caractérisé en ce que** la coupe (4) peut être placée sur le fond de l'espace de congélation (1) et **en ce qu'**entre le plan de pose de la coupe (4) et l'écoulement de la rigole collectrice d'eau de condensation (7) la cavité (8) est moulée dans la paroi arrière de l'espace de congélation (6).

6. Appareil frigorifique selon la revendication 5, **caractérisé en ce que** le plan de pose pour la coupe (4) est conçu comme une cuvette (9) moulée dans le fond de l'espace de congélation (1).

7. Appareil frigorifique selon la revendication 6, **caractérisé en ce que** la cuvette (9) loge la coupe (4) au moins approximativement.
